# EUROPÄISCHE PATENTSCHRIFT

(11) **EP 2 386 507 B1**
(45) Veröffentlichungstag und Bekanntmachung des Hinweises auf die Patenterteilung: **16.01.2013**
(21) Anmeldenummer: 11165055.2
(22) Anmeldetag: 06.05.2011
(51) Int. Cl.: B65H 1/30, B65H 9/10, B42C 11/04, B42C 19/08

(54) **Buchdeckenanleger zum Zuführen von Buchdecken zu einer Buchendfertigungsstrasse und Verfahren zum Anlegen eines Stapels mit Buchdecken sowie Buchendfertigungsstrasse**
Book cover applier for supplying book covers to a book end production line and method for applying a stack with book covers and book end production line
Dispositif d'application de couvertures de livre pour l'introduction de couvertures de livres sur une voie de fabrication finale de livres et procédé d'application d'une pile de couvertures de livres ainsi que voie de fabrication finale de livres

(30) Priorität: 12.05.2010 CH 7602010
(43) Veröffentlichungstag der Anmeldung: 16.11.2011
(73) Patentinhaber: Müller Martini Holding AG, 6052 Hergiswil (CH)
(72) Erfinder: Müller, Hans, 97922, Lauda-Königshofen (DE)

(56) Entgegenhaltungen:
- EP-A1- 1 840 062
- DE-A1- 19 931 742
- DE-U1- 9 403 531
- GB-A- 2 132 174

## Beschreibung

Die Erfindung betrifft einen Buchdeckenanleger zum Zuführen von Buchdecken zu einer Produktionseinheit einer Buchendfertigungsstraße nach dem Oberbegriff des Anspruchs 1 und ein Verfahren nach Anspruch 11 zum Anlegen eines Stapels mit Buchdecken auf einen solchen Buchdeckenanleger sowie eine Buchendfertigungsstraße nach Anspruch 15 mit einem solchen Buchdeckenanleger.

Bekannte Buchendfertigungsstraßen fügen taktweise nacheinander jeweils einen Buchblock und eine Buchdecke zu einem Buch zusammen. Die Buchdecke bezeichnet in einem allgemeinen Sinne denjenigen Teil des Buches, der sich um den Buchblock fügt und diesen schützt, unabhängig von der Konstruktion als Deckenband oder Band mit angesetzten Deckeln.

Eine sogenannte Einbanddecke besteht in der Regel aus zwei festen Deckeln aus Pappe, die durch einen Bezugsnutzen zusammengehalten werden. Auf diesem Nutzenmaterial ist mit etwas Abstand zu den Pappen auf jeder Seite ein sogenannter Schrenz als Rückeneinlage angebracht. Das Einbandmaterial ist meist Papier, kann aber auch aus anderen Materialien wie Leinen oder Leder bestehen. Zwischen den drei Teilen, d.h. den beiden Deckeln und dem Schrenz ist somit eine Art Gelenk für das fertige Buch gebildet.

Zunächst werden die Buchblocks und die Buchdecken üblicherweise in separaten Maschinen hergestellt. In bekannten Buchendfertigungsstraßen durchläuft der Buchblock zu Beginn separat von der zugehörigen Buchdecke Bearbeitungsstationen wie Runden, Abpressen, Rückenbeleimen, Kapitalen etc. Die so genannte Hochzeit von Buchblock und Buchdecke findet anschließend in der Einhängemaschine statt, wobei die Einhängemaschine als eine Produktionseinheit der Buchendfertigungsstraße verstanden wird.

Aus der DE 94 03 531 U1 ist ein Buchdeckenanleger bekannt, der Buchdecken an eine Einhängemaschine andient. Die im Wesentlichen horizontal liegenden Buchdecken sind in einem Buchdeckenmagazin so aufgestapelt, dass eine jeweils unterste Buchdecke des Stapels eine wirksame Oberfläche fördernder Transportriemen gerade berührt. Bei taktweisem Antrieb eines solchen Riemenförderers wird die jeweils unterste Buchdecke von dem Stapel abgezogen und durch einen Durchtrittsspalt hindurch aus dem Buchdeckenmagazin heraustransportiert. Bei der Hartdeckenverarbeitung kann dieses bekannte Buchdeckenmagazin mit einer zusätzlich integrierten Schieberunterstützung betrieben werden.

Weitere Buchdeckenmagazine sind aus DE 36 14 216 C2 und DE 202 02 513 U1 bekannt.

Bekannte Buchdeckenmagazine stellen Fortführungen eines jeweiligen Magazinschachtes dar. Die Bevorratung der zu verarbeitenden Buchdecken wird durch solch ein Buchdeckenmagazin vergrößert. Die Buchdecken werden bevorzugt geschuppt auf das Buchdeckenmagazin aufgelegt. Zur richtigen Positionierung der Buchdecken ist das Buchdeckenmagazin vorne, hinten und seitlich rechts und links mit Führungen versehen. Davon richten seitliche Begrenzungsteile eines Buchdeckenbandes die Buchdecken mittig zu dem Schrenz aus. Dazu ist eine rechte hintere Führung des Magazinschachtes mechanisch mit einer hinteren Seitenführung des Deckenbandmagazins verbunden. Die Verstellung dieser Seitenführung bzw. dieses seitlichen Deckenanschlages geschieht gemeinsamen mittels eines Verstellmotors. Eine Niveaukontrolle im Magazinschacht steuert den Antriebsmotor des Zuführbandes und sorgt für eine automatische Befüllung des Magazinschachtes mit Buchdecken.

In der Einhängemaschine angekommen, wird der Buchblock, wie beispielsweise aus EP 1 780 037 bekannt, auf einer Sattelplatte rittlings sitzend vertikal an einer Seitenbeleimung vorbeigeführt. Dabei werden zwei Vorsätze des Buchblockes beleimt. Über Zufuhrschienen und mittels eines Schiebers wird die Buchdecke oberhalb der Seitenbeleimung horizontal zugeführt und über dem ankommenden Buchblock positioniert. Anschließend übernimmt, wie beispielsweise aus EP 1 780 038 bekannt, ein Anreiber die Buchdecke und fügt diese passgenau mit dem Buchblock zusammen.

In bekannten Buchendfertigungsstraßen wird von einer Verarbeitung der Bücher als mittlere oder große Auflage ausgegangen. Für eine Serie von mehreren Buchblocks liegen folglich ebenso viele Buchdecken bereit. Auf eine Reihenfolge muss dabei nicht geachtet werden, weil innerhalb einer Auflage ein Buch zusammengesetzt ist, wie das andere.

Bei der Herstellung personifizierter Bücher, beispielsweise Fotobücher, ist sowohl der Buchblock als auch die Buchdecke ein Unikat. Beim Herstellen personifizierter Bücher oder Klein- und Kleinstauflagen im Allgemeinen ist eine eindeutige Identifikation der Buchdecke und des Buchblocks ein entscheidendes Kriterium. Zum reibungslosen Ablauf in der Maschine muss entweder die Buchdecke oder der Buchblock eine Steuerungsfunktion übernehmen. Ein Teil gibt demnach der Buchendfertigungsstraße vor, welcher andere Teil mit dem einen Teil zu verheiraten ist.

Daraus ergibt sich die Aufgabe, eine gezielte und flexible Eingliederung eines der Teile des Buches einer Klein- oder Kleinstauflage in eine Buchendfertigungsstraße und eine möglichst wirtschaftliche und sichere Zuweisung der zu verheiratenden Teile zu ermöglichen.

Weiterhin besteht die Aufgabe darin, ein Buchdeckenanleger der eingangs genannten Gattung zu schaffen, der mehrere Deckenformate gleichzeitig bevorratet, sodass die Buchdecken unterschiedlichen Formats wirtschaftlich nacheinander verarbeitet werden können. Wechsel auf die unterschiedlichen Formate sollen nach Möglichkeit automatisch ablaufen.

Die Aufgabe wird gelöst durch einen Buchdeckenanleger zum Zuführen von Buchdecken zu einer Produktionseinheit einer Buchendfertigungsstraße mit den kennzeichnenden Merkmalen des Anspruchs 1 und ein Verfahren nach Anspruch 11 zum Anlegen eines aus den Buchdecken bestehenden Stapels auf einen solchen Buchdeckenanleger sowie eine Buchendfertigungsstraße nach Anspruch 15 mit dem Buchdeckenanleger. Vorteilhafte Ausführungsformen sind in jeweiligen Unteransprüchen angegeben.

Der Buchdeckenanleger ist in eine Buchendfertigungsstraße integriert, wobei die Buchendfertigungsstraße seitlich eines Buchdeckenstromes eine Führerseite und eine Triebseite aufweist. Die Buchdecken sind als Buchdeckenstrom in einer Produktionsrichtung durch den Buchdeckenanleger förderbar. Der Buchdeckenanleger weist eine Zuführeinrichtung, ein Deckenmagazin und eine Vereinzelungseinrichtung auf. Auf die Zuführeinrichtung sind n Buchdecken einzeln, geschuppt und/oder als Stapel auflegbar.

Es handelt sich bei den Buchdecken eines Stapels um Buchdecken eines Formates. Das Deckenmagazin weist einen Stapelschacht auf, in dem die Buchdecken eines geschuppten Buchdeckenstromes vor ihrer Vereinzelung gesammelt werden können. Die Vereinzelungseinrichtung vereinzelt nach bekanntem Prinzip eine je Vereinzelungsschritt unterste Buchdecke aus dem Stapel und fördert sie gleichzeitig in Produktionsrichtung. Grundsätzlich sind verschiedenste bekannte Vereinzelungsprinzipien verwendbar. Die Zuführeinrichtung, das Deckenmagazin und die Vereinzelungseinrichtung sind integral oder aneinander anschließend ausgeführt.

Je nach Ausführung sind kompakte Bauweisen realisierbar wie auch Bauarten mit mehr Pufferungsmöglichkeiten für einzelne Buchdecken oder ganze Stapel.

Die Zuführeinrichtung weist auf der Führerseite und/oder der Triebseite eine in beliebig viele Segmente unterteilte Seitenführungseinrichtung auf. Die Segmente sind in Produktionsrichtung hintereinander angeordnet.

Ein solcher Deckenanleger ermöglicht eine Anpassung der Zuführeinrichtung je nach Format des an eines der Segmente angelegten Stapels. Der Deckenanleger ist automatisierbar.

Gemäß einer vorteilhaften Ausführungsform des Buchdeckenanlegers ist mindestens ein in Produktionsrichtung erstes Segment der Seitenführungseinrichtung quer zur Produktionsrichtung verschiebbar ausgebildet. Wird die Zuführeinrichtung entsprechend lang ausgebildet können mehrere quer zur Produktionsrichtung verstellbare Segmente eine Bevorratung mehrerer erfasster Stapel ermöglichen.

Eine Automatisierung bedeutet in diesem Fall, dass automatisch der Stapel eine seinem Format entsprechende Verschiebung des Segments vorgibt.

In Produktionsrichtung gesehen hintere Segmente weiterer vorteilhafter Ausführungsformen können pneumatisch nach hinten gefahren werden.

Da die ausgerichteten Buchdecken auf dem Buchdeckenmagazin sehr langsam zugeführt werden ist ein seitliches Verschieben der Buchdecken ausgeschlossen.

Bei der Verarbeitung von Großauflagen werden herausgerückte Segmente wieder zurückgezogen, sodass die Segmente eine geschlossene Ebene bilden. Dies ist notwendig, da aufgrund einer Einmannbedienung und einer hohen Verarbeitungsgeschwindigkeit die gesamte Bandlänge zum Auflegen der Buchdecken eines Formats genutzt wird.

Gemäß einer weiteren vorteilhaften Ausführungsform des Buchdeckenanlegers ist mindestens ein in Produktionsrichtung gesehen letztes Segment der Seitenführungseinrichtung gemeinsam mit einem entsprechenden Seitenführungselement des Stapelschachts quer zur Produktionsrichtung verschiebbar. Bei einem derart ausgebildeten Buchdeckenanleger sind gemäß einer weiteren vorteilhaften Ausführungsform die Segmente und das Seitenführungselement über eine Längsbasis mechanisch miteinander verbunden. Solche Buchdeckenanleger sind besonders kostengünstig und platzsparend zu gestalten.

Gemäß einer weiteren vorteilhaften Ausführungsform des Buchdeckenanlegers ist eines oder sind mehrere der Segmente jeweils mittels einer rotierbar in der Längsbasis gelagerten Spindel quer zur Produktionsrichtung gegen die Längsbasis verschiebbar. Die Spindel ist mittels eines Antriebs über ein Spindelgetriebe antreibbar.

Gemäß einer weiteren vorteilhaften Ausführungsform des Buchdeckenanlegers ist eines oder sind mehrere der Segmente mittels eines Hubzylinders quer zur Produktionsrichtung verschiebbar.

Gemäß einer weiteren vorteilhaften Ausführungsform des Buchdeckenanlegers sind die Spindel und der Hubzylinder in Serie aneinander gekoppelt.

Bei einem Buchdeckenanleger nach einer der vorteilhaften Ausführungsformen mit mindestens einem quer zur Produktionsrichtung verschiebbaren Segment, ist dieses Segment parallel zur Produktionsrichtung ausgerichtet und mittels Führungselementen, insbesondere mittels einer gepaarten Teleskopführung, die zur Produktionsrichtung parallele Ausrichtung beibehaltend, quer zur Produktionsrichtung verschiebbar.

Eine Deckenzufuhr kann bei weiteren vorteilhaften Ausführungsformen durch Einzelbänder mit jeweils separatem Antrieb individuell gestaltet sein. Verstelleinrichtungen und Führungen der Segmente weiterer vorteilhafter Ausführungsformen sind stationär angebracht.

Ein Buchdeckenanleger gemäß einer weiteren vorteilhaften Ausführungsform weist mindestens einen Sensor zum Erkennen und Auslesen einer Kennung einer beliebigen Buchdecke oder des Stapels auf. Ein erster solcher Sensor ist an dem in Produktionsrichtung dem Stapelschacht abgewandten Ende der Zuführeinrichtung angeordnet.

Bei einem Buchdeckenanleger gemäß einer weiteren vorteilhaften Ausführungsform ist nachfolgend der Zuführeinrichtung oder an dem in Produktionsrichtung dem Stapelschacht zugewandten Ende der Zuführeinrichtung ein Signalgeber angeordnet. Der Signalgeber ist zum Erkennen einer Lücke zwischen aufgelegten Buchdecken geeignet.

Das Verfahren zum Anlegen eines Stapels mit Buchdecken auf einen der vorbeschriebenen Buchdeckenanleger weist folgende Verfahrensschritte auf:
a. Erkennen und Lesen einer Kennung eines erfassten Stapels,
b. Aufrufen von Deckeninformationen zu dem erfassten Stapel,
c. Ausrichten des ersten Segments in Abhängigkeit einer über die Kennung gewonnenen Formatinformation,
d. Auflegen des erfassten Stapels bestehend aus n Buchdecken auf die Zuführeinrichtung an das erste Segment und
e. Fördern des ersten Stapels in Produktionsrichtung.

Gemäß einer vorteilhaften Ausführungsform des Verfahrens folgen die Verfahrensschritte in einer Sequenz a - b - c - d - e aufeinander.

Gemäß einer weiteren vorteilhaften Ausführungsform des Verfahrens wiederholen sich die Verfahrensschritte als Sequenzen. Sequenz für Sequenz werden mehrere erfasste Stapel nacheinander auf die Zuführeinrichtung aufgelegt. Dadurch kommt es zu einem sequenziellen, formatabhängigen Ausrichten des ersten Segments.

Gemäß einer weiteren vorteilhaften Ausführungsform des Verfahrens wird das erste Segment bei dessen Ausrichten mittels eines Hubzylinders und/oder einer Spindel in eine Zielposition verschoben.

Vorteilhaft weist eine Buchendfertigungsstraße einen der vorbeschriebenen Buchdeckenanleger auf.

Nachstehend wird die Erfindung anhand von Figuren näher erläutert. Es zeigen
- Figur 1: eine Prinzipskizze zur Verdeutlichung einer Übergabe von Buchdecken an einen Buchdeckenanleger einer Buchendfertigungsstraße, wobei die Bereitstellung der Buchdecken extern der Buchendfertigungsstraße erfolgt;
- Figur 2: eine perspektivische Darstellung des Buchdeckenanlegers aus Figur 1, wobei der Buchdeckenanleger nach Aufgabe von kleinformatigen Buchdecken zuletzt mit großformatigen Buchdecken bestückt ist;
- Figur 3: eine perspektivische Darstellung des Buchdeckenanlegers aus Figur 1, wobei dieser nach Aufgabe von großformatigen Buchdecken zuletzt mit kleinformatigen Buchdecken bestückt und zu deren Führung mittels einer Seitenführungseinrichtung ein erstes Segment der Seitenführungseinrichtung quer zur Produktionsrichtung eingerückt ist;
- Figur 4: eine perspektivische Darstellung des Buchdeckenanlegers aus Figur 1, wobei dieser mit großformatigen Buchdecken einer Großauflage bestückt ist;
- Figur 5A: einen Axialschnitt durch eine durch die Produktionsrichtung und die Spindelachse aufgespannte Ebene durch eine Seitenführungseinrichtung gemäß einem ersten Ausführungsbeispiel des Buchdeckenanlegers aus den Figuren 1 bis 4, mit einer angetriebenen Spindel und einem Hubzylinder zum Verstellen des ersten Segments quer zur Produktionsrichtung;
- Figur 5B: den Axialschnitt durch eine Seitenführungseinrichtung aus der Figur 5A mit einem Durchbruch durch die Spindel, sodass der darunterliegende Hubzylinder besser sichtbar ist;
- Figur 5C: einen Axialschnitt durch die durch die Produktionsrichtung und die Spindelachse aufgespannte Ebene durch eine Seitenführungseinrichtung gemäß einem zweiten Ausführungsbeispiel des Buchdeckenanlegers, mit ausschließlich einer angetriebenen Spindel zum Verstellen des ersten Segments quer zur Produktionsrichtung und ohne Hubzylinder;
- Figur 6A: einen Axialschnitt A-A quer zur Durchflussrichtung durch die Seitenführungseinrichtung des Buchdeckenanlegers aus der Figur 3, mit maximal eingedrehter Spindel und maximal ausgefahrenem Hubzylinder;
- Figur 6B: einen weiteren Axialschnitt A-A quer zur Durchflussrichtung durch die Seitenführungseinrichtung des Buchdeckenanlegers aus der Figur 2, mit maximal herausgedrehter Spindel und maximal zurückgezogenem Hubzylinder; und
- Figur 7: eine perspektivische Ansicht auf einen schematisch dargestellten Ausschnitt aus einer bekannten Buchendfertigungsstraße.

Die Figuren 1 bis 4 zeigen einen Buchdeckenanleger 1 zum Zuführen von n Buchdecken 7.1 - 7.n an eine mit einer Führerseite 2 und einer Triebseite 9 ausgestattete Produktionseinheit 5 einer Buchendfertigungsstraße 6 gemäß Figur 7. Auf der Triebseite 9 sind üblicherweise Antriebe angeordnet, während auf der Führerseite 2 die Bedienung durch einen Maschinenführer erfolgt. Die Buchdecken 7.1 - 7.n sind in einer Produktionsrichtung P durch die Buchendfertigungsstraße 6 und den Buchdeckenanleger 1 förderbar. Die in Fig. 7 dargestellte, letzte Produktionseinheit der Buchendfertigungsstraße 6 ist eine Einhängemaschine.

Die bekannte Buchendfertigungsstraße 6 fördert zunächst in einer Buchblockförderrichtung F Buchblocks 3 ohne Buchdecken durch mehrere Produktionseinheiten. Vorzugsweise befinden sich in jeder der Produktionseinheiten 5 Buchblocks 3 ohne Buchdecken oder Buchblocks 4 mit Buchdecken 7.1 - 7.n. Parallel zur Förderrichtung F werden Buchdecken 7.1 - 7.n in Produktionsrichtung P zugeführt. Die Einhängemaschine weist einen Umlaufförderer 14 mit Sattelplatten 8 zum Transport von Buchblocks 3, 4 auf. Die Sattelplatten 8 fördern die noch nicht mit einer Buchdecke 7.1 - 7.n versehenen Buchblocks 3 in einer Vereinigungsrichtung E in einen Bereich unterhalb einer aktuell zugeführten Buchdecke 7.n-1, 7.n. Durch weiteres Bewegen des Umlauförderers 14 bzw. der unterhalb der aktuell zugeführten Buchdecke 7.n-1, 7.n befindlichen Sattelplatte 8 in Vereinigungsrichtung, hebt der auf dieser Sattelplatte 8 befindliche Buchblock 3 die zugeführte Buchdecke 7.n-1 an. Ein nicht dargestellter Anreiber übernimmt die Buchdecke 7.n-1 und fügt diese passgenau mit dem Buchblock 3 zusammen, so dass ein Buchblock 4 mit Buchdecke entsteht.

Der Buchdeckenanleger 1 gemäß den Figuren 1 bis 4 weist in Produktionsrichtung P aufeinanderfolgend bzw. einander die Buchdecken 7.1 bis 7.n übergebend eine Zuführeinrichtung 10, ein Deckenmagazin 20 sowie eine Vereinzelungseinrichtung 23 auf. Die Buchdecken 7.1 - 7.n sind auf der Zuführeinrichtung 10 geschuppt in separaten Stapeln 7 verschiedener Aufträge DS1 bis DS7 aufgelegt.

In den Figuren 1 bis 3 befinden sich drei Aufträge DS1 bis DS3 bzw. DS4 bis DS6 auf dem jeweils dargestellten Buchdeckenanleger 1. Die Formate der Buchdecken 7.1 - 7.n jedes dieser Aufträge DS1 bis DS6 sind innerhalb eines Auftrags gleich. Solche Aufträge sind als Kleinauflagen zu verstehen. Im Extremfall besteht ein Stapel 7 aus nur einer Buchdecke 7.1. Dann würde von einer Kleinstauflage gesprochen.

Das Deckenmagazin 20 weist einen Stapelschacht 21 mit Seitenführungselementen 22 und nachgeschaltet hinter bzw. unter dem Stapelschacht 21 eine Vereinzelungseinrichtung 23 auf. Die Vereinzelungseinrichtung 23 gewährleistet eine Entnahme einer einzelnen untersten Buchdecke 7.1 - 7.n aus dem erfassten Stapel 7.

Der aus den Buchdecken 7.1 bis 7.n bestehende Stapel 7 wird als erfasster Stapel 7 bezeichnet, weil sämtliche Buchdeckeninformationen erfasst worden sind und die Buchdeckeninformationen mit einer Kennung je erfasstem Stapel 7 in einer internen Steuereinrichtung 24 und/oder einer externen Steuereinrichtung 130 abrufbar sind. Dabei kommunizieren die interne und die externe Steuereinrichtung 24, 130 per Datenübertragung S miteinander. Zum Erkennen und Auslesen der jeweiligen Kennung ist am stromaufwärtigen Ende der Zuführeinrichtung 10 ein Sensor 40 als Erkennungseinrichtung vorgesehen.

Die Zuführeinrichtung 10 weist auf der Triebseite 9 eine in zwei Segmente 11, 12 unterteilte Seitenführungseinrichtung 15 auf. Die Segmente 11, 12 sind in Produktionsrichtung P hintereinander angeordnet und quer zur Produktionsrichtung P verschiebbar ausgebildet.

Darüber hinaus ist auf der Triebseite 9 eine parallel zur Produktionsrichtung P ausgerichtete Längsbasis 16 angeordnet. Die Längsbasis 16 ist mechanisch mit einem der Seitenführungselemente 22 auf der Triebseite 9 des Stapelschachts 21 verbunden. Das Seitenführungselement 22 und die Längsbasis 16 sind mittels eines Motors 16.3 quer zu der Produktionsrichtung P verschiebbar. Über eine in Fig. 2 dargestellte, als Spindel ausgebildete Führung 16.2 und eine weitere Spindel 16.1 bewirkt der Motor 16.3 ein Verschieben der Längsbasis 16 auf ein Stapelmaß eines ersten Auftrags DS1. Die auf der Längsbasis 16 angeordneten Segmente 11, 12 fahren mit der Längsbasis 16 mit und können entsprechend einem zweiten Auftrag DS2 und einem dritten Auftrag DS3 eingestellt werden.

Das erste Segment 11 ist mittels einer rotierbar in der Längsbasis 16 gelagerten Spindel 30 quer zur Produktionsrichtung P gegen die Längsbasis 16 verschiebbar (Fig. 4). Das zweite Segment 12 ist mittels eines Hubzylinders 36 quer zur Produktionsrichtung P gegen die Längsbasis 16 verschiebbar (Fig. 3).

Die Figuren 5A, 5B, 5C, 6A und 6B zeigen die Spindel 30 in ihrer Einbausituation als vergrößerte Darstellung in einem Ausschnitt der Zuführeinrichtung 10. Dem ersten Segment 11 zugeordnet weist die Zuführeinrichtung 10 einen Antrieb 32 mit einer Antriebswelle 34 auf, wobei die Spindel 30 über ein Spindelgetriebe 33 mit dem Antrieb 32 verbunden ist. Die Antriebswelle 34 greift an ihrem freien Ende mit einem ersten Kegelrad 33.1 in ein zweites Kegelrad 33.2 des Spindelgetriebes 33, sodass es zu einer Rotation um eine zum Antrieb 32 querstehende Achse kommen kann. Das zweite Kegelrad 33.2 ist als ein Ende der Spindel 30 ausgebildet. Gemäß Figur 5C ist die Spindel 30 das einzige verstellende Element.

Das erste Segment 11 ist gemäß den Figuren 5A, 5B, 6A und 6B zusätzlich mittels eines Hubzylinders 36 quer zur Produktionsrichtung P verschiebbar. Die Spindel 30 und der Hubzylinder 36 sind über eine Montageplatte 18 in Serie aneinander gekoppelt. Die Spindel 30 kann durch Rotation die Montageplatte 18 gegenüber der Längsbasis 16 verfahren. Der unterhalb der Spindel 30 angeordnete Hubzylinder 36 verstellt das erste Segment 11 gegenüber der Montageplatte 18 (vgl. insbesondere Fig. 5B, 6A und 6B).

Die Figur 6A zeigt ein maximal ausgefahrenes Segment 11. Dabei ist der Hubzylinder 36 als Vorstellelement vollständig ausgefahren. Die Spindel 30 muss zum Erreichen dieser Position des Segments 11 vollständig zum Antrieb hin eingedreht sein. Die Figur 6B zeigt das andere Extrem eines maximal eingefahrenen Segments 11.

Das quer zur Produktionsrichtung P verschiebbare erste Segment 11 bleibt dabei parallel zur Produktionsrichtung P ausgerichtet. Das ist durch seitlich zur Spindel 30 angeordnete Führungselemente 35.1, 35.2 sichergestellt. Bei den Führungselementen 35.1, 35.2 handelt es sich um eine gepaarte Teleskopführung 35. In jeder Teleskopführung 35 ist zentral eine Stange 37 angeordnet. Die Stange 37 ist stirnseitig gegen das erste Segment 11 verschraubt. Die Stange 37 ist in der Teleskopführung 35 in Achsrichtung verschiebbar. Die Verschiebung wird durch den Zylinder 36 vorgenommen.

Der Buchdeckenanleger 1 nach den Figuren 1 bis 4 weist mindestens einen Sensor 40 zum Erkennen und Auslesen einer Kennung einer beliebige Buchdecke 7.1 - 7.n oder des Stapels 7 auf. Der Sensor 40 ist an dem in Produktionsrichtung P dem Stapelschacht 21 abgewandten Ende der Zuführeinrichtung 10 angeordnet. Nachfolgend oder an dem in Produktionsrichtung P dem Stapelschacht 21 zugewandten Ende der Zuführeinrichtung 10 ist ein als Lichtschranke ausgeführter Signalgeber 41 zum Erkennen einer Lücke L zwischen aufgelegten Buchdecken 7.n; 7.1 angeordnet (Fig. 2, 3).

Über der Zuführeinrichtung 10 ist als Sensor 40 ein Barcode-Lesegerät angebracht, das den aufgelegten Stapel 7 automatisch anhand seiner Kennung identifiziert und mit den Vorgaben der externen Steuereinrichtung 130 abgleicht.

Die Daten der Stapel 7 werden vorangehend durch eine Erfassung erzeugt und automatisch an die Buchlinie übergeben. Die Erfassung ist nicht Gegenstand der vorliegenden Erfindung.

Die Einhaltung der Reihenfolge der Buchdecken 7.1 bis 7.n des Stapels 7 wird nach der Übergabe auf die Zuführeinrichtung 10 mittels des Barcode-Lesegerätes automatisch überprüft und mit den vorhandenen Daten abgeglichen. Durch die Vorgehensweise, dass auf vorhandene Daten zugegriffen wird, ist es möglich, dass bei einer anstehenden Formatänderung das erste Segment 11 bereits voreingestellt ist.

Die Pufferung des Buchdeckenanlegers umfasst bevorzugt mehrere Hundert Buchdecken und schafft so den notwendigen Produktionsvorlauf für die Buchblockherstellung.

Der neue sequenziell aufgeteilte und für das betreffende Format verstellbare Buchdeckenanleger 1 ermöglicht die Verarbeitung von mehreren unterschiedlichen Stapeln 7 in der Buchendfertigungsstraße 6. Durch diese Gegebenheit ist es möglich dass die externe Steuereinrichtung 130, beispielsweise gemeinsam mit der per Datenübertragung S verbundenen internen Steuereinrichtung 24 der Buchendfertigungsstraße 6, an der Blockzufuhr mit einem Barcodeleser ausgestattet den Abgleich und die Kontrolle der mit Barcode versehenen Buchblocks 3 übernimmt. Natürlich kann dies auch ohne eine interne Steuereinrichtung 24, d.h. lediglich mit der externen Steuereinrichtung 130 realisiert werden.

Je nach Ausstattung der Maschine befinden sich statt der bereits erwähnten 4 Buchblocks 8 oder 14 Buchblocks in den Bearbeitungsstationen. Diese Tatsache macht es zwingend notwendig, dass sich die richtige Reihenfolge von Buchblock und Buchdecke in der Maschine befindet. Bei einem Missmatch von Buchblock und Buchdecke wird der entsprechende Buchblock vor dem Eintritt in die Buchendfertigungsstraße ausgeschleust. In der Buchendfertigungsstraße befinden sich so nur Buchblocks entsprechend der Vorgabe und der Reihenfolge gemäß der Anforderung der externen Steuereinrichtung 130 zu den Buchdecken im Deckenanleger.

Durch diese automatisierte Vorgehensweise und Datenübermittlung ist ein Missmatch nahezu ausgeschlossen. Tritt trotzdem ein solcher auf, so wird ein Produktionsunterbruch erst nach mehreren Matchversuchen vorgenommen. Die Gegenkontrolle der Buchdecke findet in der Deckenzufuhr statt. Ein Barcode-Lesegerät prüft zwei Takte vor dem Zusammenführen von Buchblock und Buchdecke die Daten der Buchdecke mit den Daten des bereitstehenden Buchblocks. Bei Missmatch hält die Buchendfertigungsstraße kontrolliert an, d. h. Bearbeitungsschritte werden zu Ende geführt und der Deckentransport wird gestoppt, um die falsche Buchdecke zu entnehmen. Von den vier sich in der Einhängemaschine befindenden Büchern werden drei fertig gestellt und aus der Buchendfertigungslinie gefahren. Der vierte Buchblock ohne Buchdecke erfährt keine Seitenbeleimung und wird in der Buchauslage entnommen.

Da der entnommene Buchblock nicht defekt ist, sondern nur keine Buchdecke aufweist, kann er einer späteren Verarbeitung mit der entsprechenden Buchdecke wieder zugeführt werden.

## Patentansprüche

1. Buchdeckenanleger (1) zum Zuführen von Buchdecken (7.1 - 7.n) zu einer Produktionseinheit (5) einer Buchendfertigungsstraße (6) mit einer Führerseite (2) und einer Triebseite (9), durch welche die Buchdecken (7.1 - 7.n) in einer Produktionsrichtung (P) förderbar sind, wobei der Buchdeckenanleger (1) aufweist
a. eine Zuführeinrichtung (10), auf welche n Buchdecken (7.1 - 7.n) eines Formates einzeln, geschuppt und/oder als Stapel (7) auflegbar sind,
b. ein Deckenmagazin (20) mit einem Stapelschacht (21) und
c. eine Vereinzelungseinrichtung (23),
wobei die Zuführeinrichtung (10), das Deckenmagazin (20) und die Vereinzelungseinrichtung (23) integral oder aneinander anschließend ausgeführt sind, **dadurch gekennzeichnet, dass** die Zuführeinrichtung (10) auf der Führerseite (2) und/oder der Triebseite (9) eine in Segmente (11, 12) unterteilte Seitenführungseinrichtung (15) aufweist, wobei die Segmente (11, 12) in Produktionsrichtung (P) hintereinander angeordnet sind.

2. Buchdeckenanleger (1) nach Anspruch 1, **dadurch gekennzeichnet, dass** mindestens ein in der Produktionsrichtung (P) erstes Segment (11) der Seitenführungseinrichtung (15) quer zur Produktionsrichtung (P) verschiebbar ausgebildet ist.

3. Buchdeckenanleger (1) nach einem der Ansprüche 1 oder 2, **dadurch gekennzeichnet, dass** mindestens ein in Produktionsrichtung (P) gesehen letztes Segment (12) der Seitenführungseinrichtung (15) gemeinsam mit einem entsprechenden Seitenführungselement (22) des Stapelschachts (21) quer zur Produktionsrichtung (P) verschiebbar ist.

4. Buchdeckenanleger (1) nach Anspruch 3, **dadurch gekennzeichnet, dass** die Segmente (11, 12) und das Seitenführungselement (22) über eine Längsbasis (16) mechanisch miteinander verbunden sind.

5. Buchdeckenanleger (1) nach Anspruch 4, **dadurch gekennzeichnet, dass** eines oder mehrere der Segmente (11, 12) jeweils mittels einer rotierbar in der Längsbasis (16) gelagerten Spindel (30) quer zur Produktionsrichtung (P) gegen die Längsbasis (16) verschiebbar ist, wobei die Spindel (30) mittels eines Antriebs (32) über ein Spindelgetriebe (33) antreibbar ist.

6. Buchdeckenanleger (1) nach einem der vorangehenden Ansprüche, **dadurch gekennzeichnet, dass** eines oder mehrere der Segmente (11, 12) mittels eines Hubzylinders (36) quer zur Produktionsrichtung (P) verschiebbar ist.

7. Buchdeckenanleger nach den Ansprüchen 5 und 6, **dadurch gekennzeichnet, dass** die Spindel (30) und der Hubzylinder (36) in Serie aneinander gekoppelt sind.

8. Buchdeckenanleger (1) nach einem der Ansprüche 2 bis 7, **dadurch gekennzeichnet, dass** das quer zur Produktionsrichtung (P) verschiebbare Segment (11, 12) parallel zur Produktionsrichtung (P) ausgerichtet und mittels Führungselementen (35.1, 35.2), insbesondere mittels einer gepaarten Teleskopführung (35), die zur Produktionsrichtung (P) parallele Ausrichtung beibehaltend quer zur Produktionsrichtung (P) verschiebbar ist.

9. Buchdeckenanleger (1) nach einem der vorangehenden Ansprüche, **dadurch gekennzeichnet, dass** der Buchdeckenanleger (1) mindestens einen Sensor (40) zum Erkennen und Auslesen einer Kennung einer beliebigen Buchdecke (7.1 - 7.n) oder des Stapels (7) aufweist, wobei ein erster Sensor (40) an dem in Produktionsrichtung (P) dem Stapelschacht (21) abgewandten Ende der Zuführeinrichtung (10) angeordnet ist.

10. Buchdeckenanleger (1) nach einem der vorangehenden Ansprüche, **dadurch gekennzeichnet, dass** nachfolgend der Zuführeinrichtung (10) oder an dem in Produktionsrichtung (P) dem Stapelschacht (21) zugewandten Ende der Zuführeinrichtung (10) ein Signalgeber (41) zum Erkennen einer Lücke (L) zwischen aufgelegten Buchdecken (7.1 - 7.n) angeordnet ist.

11. Verfahren zum Anlegen eines Stapels (7) mit Buchdecken (7.1 - 7.n) auf einen Buchdeckenanleger (1) nach einem der vorangehenden Ansprüche, mit den Verfahrensschritten
a. Erkennen und Lesen einer Kennung eines erfassten Stapels (7),
b. Aufrufen von Deckeninformationen zu dem erfassten Stapel (7),
c. Ausrichten des ersten Segments (11) in Abhängigkeit einer über die Kennung gewonnenen Formatinformation,
d. Auflegen des erfassten Stapels (7) bestehend aus n Buchdecken (7.1 - 7.n) auf die Zuführeinrichtung (10) an das erste Segment (11),
e. Fördern des ersten Stapels in Produktionsrichtung (P).

12. Verfahren nach Anspruch 11, **dadurch gekennzeichnet, dass** die Verfahrensschritte in einer Sequenz a - b - c - d - e aufeinander folgen.

13. Verfahren nach einem der Ansprüche 11 oder 12, **dadurch gekennzeichnet, dass** sich die Verfahrensschritte als Sequenzen wiederholen, wobei mehrere erfasste Stapel (7) Sequenz für Sequenz nacheinander auf die Zuführeinrichtung (10) aufgelegt werden, sodass es zu einem sequenziellen, formatabhängigen Ausrichten des ersten Segments (11) kommt.

14. Verfahren nach einem der Ansprüche 11 bis 13, **dadurch gekennzeichnet, dass** ein Hubzylinder (36) und/oder eine Spindel (30) das erste Segment (11, 12) beim Ausrichten (c) in eine Zielposition verschiebt bzw. verschieben.

15. Buchendfertigungsstraße (6) mit einem Buchdeckenanleger (1) nach einem der Ansprüche 1 bis 10.

## Claims

1. Book case feeder (1) for feeding book cases (7.1 - 7.n) to a production unit (5) of a finishing production line for books (6), comprising a guide side (2) and a drive side (9), by means of which the book cases (7.1 - 7.n) can be transported in a direction of production (P), wherein the book case feeder (1) possesses
a. a feed apparatus (10), onto which n book cases (7.1 - 7.n) of a given format can be laid, individually, overlapping and/or as a stack (7),
b. a case magazine (20) with a stacking chute (21) and
c. a separating device (23),
wherein the feed apparatus (10), the case magazine (20) and the separating device (23) are of integral construction or arranged in succession, **characterised in that** the feed apparatus (10) possesses, on the guide side (2) and/or the drive side (9), a lateral guide apparatus (15) divided into segments (11, 12), wherein the segments (11, 12) are arranged in succession in the direction of production (P).

2. Book case feeder (1) according to claim 1, **characterised in that** at least one first segment (11) of the lateral guide apparatus (15), in the direction of production (P), is designed so as to be displaceable transversely to the direction of production (P).

3. Book case feeder (1) according to one of the claims 1 or 2, **characterised in that** at least one last segment (12) of the lateral guide apparatus (15), viewed in the direction of production (P), can be displaced transversely to the direction of production (P) together with a corresponding lateral guide element (22) of the stacking chute (21).

4. Book case feeder (1) according to claim 3, **characterised in that** the segments (11, 12) and the lateral guide element (22) are mechanically connected with one another via a longitudinal base (16).

5. Book case feeder (1) according to claim 4, **characterised in that** one or several of the segments (11, 12) is in each case displaceable transversely to the direction of production (P) in relation to the longitudinal base (16) by means of a spindle (30) mounted rotatably in the longitudinal base (16), wherein the spindle (30) can be driven by means of a drive (32) via a spindle gear (33).

6. Book case feeder (1) according to one of the preceding claims, **characterised in that** one or several of the segments (11, 12) is displaceable transversely to the direction of production (P) by means of a lifting cylinder (36).

7. Book case feeder according to claims 5 and 6, **characterised in that** the spindle (30) and the lifting cylinder (36) are coupled together in series.

8. Book case feeder (1) according to one of the claims 2 to 7, **characterised in that** the segment (11, 12) which is displaceable transversely to the direction of production (P) is oriented parallel to the direction of production (P) and, while maintaining the orientation parallel to the direction of production (P), is displaceable transversely to the direction of production (P) by means of guide elements (35.1, 35.2), in particular by means of a paired telescopic guide (35).

9. Book case feeder (1) according to one of the preceding claims, **characterised in that** the book case feeder (1) possesses at least one sensor (40) for detecting and reading an identifier on any book case (7.1 - 7.n) or on the stack (7), wherein a first sensor (40) is arranged on the end of the feed apparatus (10) facing away from the stacking chute (21) in the direction of production (P).

10. Book case feeder (1) according to one of the preceding claims, **characterised in that** a signal generator (41) for detecting a gap (L) between deposited book cases (7.1 - 7.n) is arranged following the feed apparatus (10) or on the end of the feed apparatus (10) facing the stacking chute (21) in the direction of production (P).

11. Method for laying a stack (7) of book cases (7.1 - 7.n) on a book case feeder (1) according to one of the preceding claims, comprising the method steps
a. detecting and reading an identifier on a detected stack (7),
b. calling up cover information on the detected stack (7),
c. orientation of the first segment (11) depending on format information obtained from the identifier,
d. laying the detected stack (7) consisting of n book cases (7.1 - 7.n) on the feed apparatus (10) on the first segment (11),
e. transporting the first stack in the direction of production (P).

12. Method according to claim 11, **characterised in that** the method steps follow one another in a sequence a-b-c-d-e.

13. Method according to one of the claims 11 or 12, **characterised in that** the method steps are repeated as sequences, wherein several detected stacks (7) are laid, sequence by sequence, on the feed apparatus (10), so that a sequential, format-dependent orientation of the first segment (11) takes place.

14. Method according to one of the claims 11 to 13, **characterised in that** a lifting cylinder (36) and/or a spindle (30) displaces/displace the first segment (11, 12) into a target position during orientation (c).

15. Finishing production line for books (6) with a book case feeder (1) according to one of the claims 1 to 10.

## Revendications

1. Margeur (1) de couvertures d'ouvrages pour alimenter en couvertures d'ouvrages (7.1 - 7.n) une unité de production (5) d'une chaîne (6) de finition d'ouvrages présentant un côté opérateur (2) et un côté entraînement (9) et à travers laquelle les couvertures d'ouvrages (7.1 - 7.n) peuvent être transportées dans une direction de production (P), sachant que le margeur (1) de couvertures d'ouvrages présente
a. un dispositif d'alimentation (10), sur lequel n couvertures d'ouvrages (7.1 - 7.n) d'un même format peuvent être déposées individuellement, en formation imbriquée et/ou sous forme de pile (7),
b. un magasin de couvertures (20) avec un puits d'empilage (21), et
c. un dispositif d'individualisation (23),
sachant que le dispositif d'alimentation (10), le magasin de couvertures (20) et le dispositif d'individualisation (23) sont réalisés d'un seul tenant ou en se raccordant les uns aux autres,
**caractérisé en ce que** le dispositif d'alimentation (10) présente, sur le côté opérateur (2) et/ou sur le côté entraînement (9), un dispositif de guidage latéral (15) subdivisé en segments (11, 12), sachant que les segments (11, 12) sont disposés en succession dans la direction de production (P).

2. Margeur (1) de couvertures d'ouvrages selon la revendication 1, **caractérisé en ce qu'**au moins un premier - dans la direction de production (P) - segment (11) du dispositif de guidage latéral (15) est réalisé à déplacement transversalement à la direction de production (P).

3. Margeur (1) de couvertures d'ouvrages selon la revendication 1 ou 2, **caractérisé en ce qu'**au moins un dernier - considéré dans la direction de production (P) - segment (12) du dispositif de guidage latéral (15) peut être déplacé transversalement à la direction de production (P) conjointement avec un élément de guidage latéral correspondant (22) du puits d'empilage (21).

4. Margeur (1) de couvertures d'ouvrages selon la revendication 3, **caractérisé en ce que** les segments (11, 12) et l'élément de guidage latéral (22) sont mécaniquement reliés entre eux par l'intermédiaire d'une base longitudinale (16).

5. Margeur (1) de couvertures d'ouvrages selon la revendication 4, **caractérisé en ce qu'**un ou plusieurs des segments (11, 12) peuvent être respectivement déplacés transversalement à la direction de production (P) contre la base longitudinale (16) au moyen d'une broche (30) montée à rotation dans la base longitudinale (16), sachant que la broche (30) peut être entraînée au moyen d'un entraînement (32) par l'intermédiaire d'une transmission à broche (33).

6. Margeur (1) de couvertures d'ouvrages selon l'une des revendications précédentes, **caractérisé en ce qu'**un ou plusieurs des segments (11, 12) peuvent être déplacés transversalement à la direction de production (P) au moyen d'un cylindre de levage (36).

7. Margeur de couvertures d'ouvrages selon les revendications 5 et 6, **caractérisé en ce que** la broche (30) et le cylindre de levage (36) sont couplés entre eux en série.

8. Margeur (1) de couvertures d'ouvrages selon l'une des revendications 2 à 7, **caractérisé en ce que** le segment (11, 12) pouvant être déplacé transversalement à la direction de production (P) est orienté parallèlement à la direction de production (P) et peut, au moyen d'éléments de guidage (35.1, 35.2), en particulier au moyen d'un guidage télescopique apparié (35), être déplacé transversalement à la direction de production (P) en conservant l'orientation parallèle à la direction de production (P).

9. Margeur (1) de couvertures d'ouvrages selon l'une des revendications précédentes, **caractérisé en ce que** le margeur (1) de couvertures d'ouvrages présente au moins un capteur (40) pour détecter et lire un identifiant d'une couverture d'ouvrage quelconque (7.1 - 7.n) ou de la pile (7), sachant qu'un premier capteur (40) est disposé à l'extrémité du dispositif d'alimentation (10) qui est, dans la direction de production (P), opposée au puits d'empilage (21).

10. Margeur (1) de couvertures d'ouvrages selon l'une des revendications précédentes, **caractérisé en ce qu'**un transmetteur de signaux (41), destiné à détecter une lacune (L) entre des couvertures d'ouvrages déposées (7.1 - 7.n), est disposé à la suite du dispositif d'alimentation (10) ou à l'extrémité du dispositif d'alimentation (10) qui est, dans la direction de production (P), tournée vers le puits d'empilage (21).

11. Procédé pour créer une pile (7) de couvertures d'ouvrages (7.1 - 7.n) sur un margeur (1) de couvertures d'ouvrages selon l'une des revendications précédentes, comprenant les étapes suivantes :
a. détection et lecture d'un identifiant d'une pile enregistrée (7),
b. appel d'information de couvertures concernant la pile enregistrée (7),
c. positionnement du premier segment (11) en fonction d'une information de format obtenue au moyen de l'identifiant,
d. dépose de la pile enregistrée (7), constituée de n couvertures d'ouvrages (7.1 - 7.n), sur le dispositif d'alimentation (10) contre le premier segment (11),
e. transport de la première pile dans la direction de production (P).

12. Procédé selon la revendication 11, **caractérisé en ce que** les étapes du procédé se succèdent suivant une séquence a - b - c - d - e.

13. Procédé selon la revendication 11 ou 12, **caractérisé en ce que** les étapes du procédé se répètent sous forme de séquences, sachant que plusieurs piles enregistrées (7) sont successivement déposées, séquence par séquence, sur le dispositif d'alimentation (10), de sorte qu'il se produit un positionnement séquentiel, fonction du format, du premier segment (11).

14. Procédé selon l'une des revendications 11 à 13, **caractérisé en ce qu'**un cylindre de levage (36) et/ou une broche (30) déplace/déplacent le premier segment (11, 12) dans une position cible lors du positionnement (c).

15. Chaîne (6) de finition d'ouvrages avec un margeur (1) de couvertures d'ouvrages selon l'une des revendications 1 à 10.
